# EUROPÄISCHE PATENTSCHRIFT

(11) **EP 3 299 158 B1**
(45) Veröffentlichungstag und Bekanntmachung des Hinweises auf die Patenterteilung: **21.08.2019**
(21) Anmeldenummer: 17001533.3
(22) Anmeldetag: 14.09.2017
(51) Int. Cl.: B31B 50/62, B31B 50/00, B31B 50/44, B31B 105/00, B31B 110/35, B31B 120/10, B31B 120/30, B31B 120/50

(54) **VERFAHREN UND VORRICHTUNG ZUM HERSTELLEN VON KAPPENSCHACHTELN**
METHOD AND DEVICE FOR PRODUCING SHOULDER BOXES
PROCÉDÉ ET DISPOSITIF DE FABRICATION DE CARTONS AVEC RABAT DE FERMETURE

(30) Priorität: 23.09.2016 DE 102016011459
(43) Veröffentlichungstag der Anmeldung: 28.03.2018
(73) Patentinhaber: Focke & Co. (GmbH & Co. KG), 27283 Verden (DE)
(72) Erfinder: Storcks, Andreas, 21271 Asendorf (DE)
(74) Vertreter: Aulich, Martin

(56) Entgegenhaltungen:
- DE-A1-102015 010 493
- DE-C- 517 421
- DE-C- 568 652
- DE-C- 657 061
- GB-A- 287 629

## Beschreibung

Die Erfindung befasst sich mit (Zigaretten-)Packungen des Typs Kappenschachtel, nämlich mit deren Herstellung unter Anwendung eines Verfahrens gemäß Oberbegriff des Anspruchs 1. Weiterhin kommt eine besondere Vorrichtung bei der Umsetzung des Verfahrens zum Einsatz.

Kappenschachteln bestehen üblicherweise aus einem Bodenteil, einem Deckelteil und einem innerhalb des Bodenteils fixierten, ringsherum laufenden Rahmen (auch "Schulter" genannt), der an Boden-Seitenwänden anliegt und über diese hinwegragt, derart, dass das Deckelteil den Rahmen bei geschlossener Packung umfasst. Bodenteil und Deckelteil können durch einen Gelenkstreifen miteinander verbunden sein (US 5 938 018). Überwiegend wird in der Praxis ein Außeneinschlag, insbesondere aus Papier oder dergleichen, zur vollständigen oder teilweisen Umhüllung von Bodenteil und Deckelteil eingesetzt.

Im Vordergrund steht vorliegend die Zusammenführung von Bodenteil und Rahmen. In der DE 517 421 C wird beschrieben, dass ein aufgerichteter, viereckiger Rahmen und ein flacher Zuschnitt für ein Bodenteil über der offenen Seite einer Form eines endlos umlaufenden Presswerkzeugs übereinander positioniert werden. Ein außerhalb der Form und oberhalb von positioniertem Rahmen und Zuschnitt angeordneter Stempel bewegt sich abwärts und zieht dabei den Rahmen und den Zuschnitt in die Form. Dabei wird der Zuschnitt zu einem Bodenteil geformt, dessen Seitenwände gegen die Außenseiten des Rahmens gedrückt und zu einem Schachtelteil verbunden werden.

Es geht darum, das Herstellungsverfahren und die Vorrichtung zur Umsetzung desselben hinsichtlich der Leistungsfähigkeit zu erhöhen, sodass eine ausreichende Anzahl von Packungen in der Zeiteinheit gefertigt werden können.

Zur Lösung dieser Aufgabe wird ein Verfahren mit den Merkmalen des Anspruchs 1 sowie eine Vorrichtung mit den Merkmalen des Anspruchs 6 angegeben.

Die Vorrichtung kann mit mehreren, insbesondere mit drei aufeinander abgestimmten und synchron laufenden Fertigungsbahnen arbeiten, die je eine Kappenschachtel herstellen. In einer Einschubstation werden das Bodenteil und der Rahmen zusammengeführt. Letzterer wird nach Einsetzen in das Bodenteil mit den aufgerichteten Boden-Seitenwänden verbunden, vorzugsweise durch Klebung. Die Einheiten aus Bodenteil und Rahmen gelangen sodann in eine Zusammenführungsstation, in der das Deckelteil auf den Bodenteil aufgesetzt wird. Sodann werden die Teilpackungen einer Umhüllungsstation zugeführt zum Anbringen einer vorzugsweise kompletten Außenumhüllung bzw. eines Außeneinschlags.

Bei der Erfindung geht es zunächst um leistungsfähige, wirksame Maßnahmen zur Herstellung der Verbindung zwischen Bodenteil und Rahmen bzw. Schulter. Die Besonderheit besteht darin, dass die (im Bereich der Ecken nicht miteinander verbundenen) Boden-Seitenwände in die packungsgerechte Position aufgerichtet und gestützt werden und dass sodann die Abschnitte des Rahmens durch auf die Innenseite desselben wirkenden Druck gegen die in der Packungsstellung abgestützten Boden-Seitenwände gepresst und so mit diesen mittels Leim verbunden werden. Dieser Vorgang wird in einer Aufnahme für je eine Einheit aus Bodenteil und Rahmen ausgeführt, nämlich in einer Tasche eines Endlosförderers bzw. eines (Verbindungs-)Revolvers. Die Außenwände der Taschen des Verbindungsrevolvers bilden die seitliche Abstützung der Boden-Seitenwände. Innerhalb der Taschen sind seitwärtsbewegbare Druckorgane angeordnet, die zur Wirkung kommen, wenn Bodenteil und Rahmen mit der offenen Seite in die Tasche eingeschoben sind.

Der Revolver kann mehrere parallele Reihen bzw.

Bahnen aus nebeneinanderliegenden Taschen aufweisen, insbesondere drei Taschen-Kränze, die bei übereinstimmender Relativstellung und synchron transportierten Packungsteilen die gleichzeitige Fertigung von mehreren, insbesondere von drei Packungen bzw. Teilen derselben ermöglichen.

Weitere Besonderheiten des Verfahrens und der Vorrichtung werden nachfolgend anhand der Zeichnungen näher erläutert. Es zeigt:
- Fig. 1: ein Schema der Teile einer Kappenschachtel hinsichtlich der Zusammensetzbarkeit, in Perspektive,
- Fig. 2: eine komplette Kappenschachtel in perspektivischer Außenansicht,
- Fig. 3: eine Herstellungsvorrichtung für Kappenschachteln in schematischer Perspektivdarstellung,
- Fig. 4: eine Seitenansicht gemäß Pfeil 4 in Fig. 3 auf einen Verbindungsrevolver in vergrößertem Maßstab,
- Fig. 5: einen Axialschnitt durch einen Teilbereich des Revolvers in der Schnittebene V-V der Fig. 4, bei nochmals vergrößertem Maßstab,
- Fig. 6: einen radialgerichteten Teilschnitt der Einzelheit gemäß Fig. 5 in der Schnittebene VI-VI bei vergrößertem Maßstab,
- Fig. 7: eine Einzelheit des Verbindungsrevolvers bzw. einer Aufnahme/Tasche derselben in einer Schnittebene VII-VII der Fig. 6 bei vergrößertem Maßstab,
- Fig. 8: einen Ausschnitt des Verbindungsrevolvers in Ansicht bzw. im Vertikalschnitt, nämlich eine Abnahmestation in Seitenansicht.

Die herzustellende Zigarettenpackung des Typs Kappenschachtel besteht aus einem Bodenteil 10 und einem Deckelteil 11. Das Bodenteil 10 bildet eine Bodenwand 12 und mit dieser verbundene (aufrechte) Boden-Seitenwände 13 einerseits und 14 andererseits. Die Boden-Seitenwände 13, 14 sind schwenkbar mit der Bodenwand 12 verbunden. Zur Komplettierung werden die Boden-Seitenwände 13, 14 aufgerichtet und in dieser Position stabilisiert.

In analoger Weise ist das Deckelteil 11 ausgebildet mit Deckelwand 15 und Deckel-Seitenwänden 16.

Zur Komplettierung der Packung ist im Bodenteil 10 eine Schulter bzw. ein ringerherum laufender Rahmen 17 angeordnet. Dieser besteht aus jeweils einander gegenüberliegenden Rahmenabschnitten 18, 19. Der geschlossene Rahmen 17 wird passend in das Bodenteil 10 eingesetzt und durch Klebung mit den (aufgerichteten) Boden-Seitenwänden 13, 14 verbunden. Diese werden so in der packungsgemäßen Position fixiert. Vorliegend ist der Rahmen 17 an der Außenseite ringsherum mit Leim versehen bzw. mit einem durchgehenden Leimstreifen 20, der die Verbindung mit der Innenseite der Boden-Seitenwände 13, 14 herstellt. Der Rahmen 17 besteht vorzugsweise aus einem langgestreckten, gefalteten Streifen, dessen Enden im Bereich einer Rahmenecke durch eine Lasche 21 miteinander verbunden sind.

Zur Verbindung von Bodenteil 10 und Deckelteil 11 wird die Einheit aus Bodenteil 10, Deckelteil 11 und Rahmen 17 von einem Außeneinschlag 22 vorzugsweise vollständig umgeben. Dieser aus Papier oder dergleichen bestehende Zuschnitt wird durch (vollflächige) Klebung mit den freien Außenseiten von Bodenteil 10 und Deckel 11 verbunden.

Eine im Aufbau kompakte, leistungsfähige Fertigungsanlage ist schematisch in Fig. 3 dargestellt. Eine (erste) Bearbeitungsstation, nämlich eine Vereinigungsstation 23, dient zum Zusammenfügen von Bodenteil 10 und Rahmen 17. Vorliegend ist die Anlage bzw. die Vereinigungsstation 23 so ausgebildet, dass aus Bodenteil 10 und Rahmen 17 gebildete Einheiten 24 noch nicht die endgültige Struktur und Festigkeit der Verbindungen aufweisen. In einer weiteren Bearbeitungsstation werden Bodenteil 10 und Rahmen 17 dauerhaft miteinander verbunden, vorzugsweise durch den Leimstreifen 20. Diese Station ist mit einem Bearbeitungsaggregat ausgerüstet, welches insbesondere die Verbindung zwischen Rahmen 17 und Bodenteil 10 durch Andrücken der Rahmenabschnitte 18, 19 an die zugeordneten Boden-Seitenwände 13, 14 bewirkt. Es handelt sich dabei um einen (Verbindungs-)Revolver 25 mit einzelnen Aufnahmen und Werkzeugen für die Herstellung der Verbindung.

Die so entstehenden Einheiten 24 aus Bodenteil 10 und Rahmen 17 werden weiteren Bearbeitungsstationen zugeführt, vorliegend einer Deckelstation 26 im Anschluss an den Revolver 25. In der Station 26 werden die gesondert vorbereiteten Deckelteile 11 zugeführt und auf die Einheiten 24 aufgesetzt.

Die im Prinzip fertiggestellte Packung wird sodann einem Umhüllungsaggregat 27 übergeben zur Anbringung des Außeneinschlags 22 an den Packungen. Das Aggregat 27 besteht aus Organen zur Anbringung der Außenzuschnitte 22 an den Packungen, insbesondere durch Auflegen auf die Deckelwand 15 mittels Übertragungswalzen 28. Diesen sind Zuschnittmagazine 29 für die Außenzuschnitte 22 zugeordnet mit Vereinzelungsorganen 30 und Leimaggregaten 31 zum Aufbringen von Leim auf die Zuschnitte 22. Danach werden die Packungen mit Außeneinschlag 22 einer Faltstation 32 zugeführt, in der der Außeneinschlag 22 fertiggestellt wird, sodass eine Kappenschachtel in der Ausführung gemäß Fig. 2 entsteht. Die fertigen Packungen werden sodann an Trocknungsaggregate, insbesondere an Trockenrevolver 33 übergeben und nach Verlassen derselben auf einer Packungsbahn 34 abtransportiert.

Die Fertigungseinrichtung ist so ausgebildet, dass die einzelnen Falt- und Arbeitsschritte für mehrere Packungen zeitgleich im Bereich von mehreren, vorzugsweise von drei parallelen Fertigungsbahnen vollzogen werden. Die Bearbeitungsaggregate, nämlich insbesondere Falt- und Förderorgane, sind in entsprechender Anzahl nebeneinander angeordnet, bei umlaufenden Organen gleichachsig und synchron angetrieben. Es werden demnach bei jedem Arbeitstakt mehrere, insbesondere drei Packungen fertiggestellt. Das zu verarbeitende Material, nämlich Bodenteil 10, Deckelteil 11 und Rahmen 17, wird vorzugsweise in axialer bzw. achsparalleler Förderrichtung, also quer zu den (drei) Fertigungsbahnen, den jeweiligen Aggregaten in der taktgleich verarbeitenden Anzahl zugeführt.

Das Bodenteil 10 wird im Bereich eines Bodenaggregats 35 vorbereitet und in einer unfertigen Struktur, insbesondere mit schräggerichten Boden-Seitenwänden 13, 14 (Fig. 1, Fig. 6) der Vereinigungsstation 23 zugeführt. Die Rahmen 17 werden ebenfalls der Vereinigungsstation 23 zugeführt, vorzugsweise an der zum Bodenaggregat 35 gegenüberliegenden Seite, ebenfalls in Querrichtung. Die Bewegungen der Bodenteile 10 einerseits und der Rahmen 17 andererseits ist aufeinander abgestimmt, sodass in der Vereinigungsstation 23 der aufgerichtete, viereckige bzw. rechteckige Rahmen 17 mit einem zeitgleich zugeführten Bodenteil vereinigt wird, vorzugsweise durch Abwärtsbewegung. Die Vorbereitung des Rahmens 17, nämlich das Aufrichten desselben, wird in einem Rahmenaggregat 36 oberhalb der Zuförderebene der Bodenteile 10 ausgeführt. Die so entstehenden Einheiten 24 aus Bodenteil 10 und Rahmen 17 werden entlang vorzugsweise mehrerer paralleler Bahnen dem Fixieraggregat, nämlich dem Revolver 25 zugeführt.

Zum Transport der Einheiten 24 dient ein Gurtförderer, insbesondere ein Hauptförderer 37, der die Einheiten 24 und nachfolgend die Packungen transportiert. Der Hauptförderer 37 weist Mitnehmer 38 auf, die so angeordnet sind, dass sie ein Bodenteil 10, eine Einheit 24 oder eine Packung an Vorder- und Rückseite erfassen, führen und abstützen.

Der (Fixier-)Revolver 25 ist Kern der Vorrichtung zur Schaffung von dauerhaft und präzise miteinander verbundenen Packungsteilen, nämlich Bodenteil 10 und Rahmen 17. Der queraxial zu den Zuförderbahnen der Einheiten 24 und oberhalb derselben drehbar gelagerte Revolver 25 ist vorliegend auf die zeitgleiche Bearbeitung von Packungen bzw. Einheiten 24 in mehreren Bearbeitungsbahnen nebeneinander am Umfang des Revolvers 25 eingerichtet. Vorliegend sind drei parallele Bahnen bzw. Kränze von Aufnahmen oder Taschen 39 für je eine Packung bzw. Einheit 24 ausgebildet. Die Taschen 39 sind aufeinanderfolgend, also eng nebeneinanderliegend, längs des Revolverumfangs angeordnet und an der radial außen liegenden Seite offen.

Die Taschen 39 bestehen aus einem im Wesentlichen (im Querschnitt) U-förmigen Taschengehäuse 40. Dieses besteht demnach aus einer - radial innen liegenden - Taschenboden 41. An diesem sind - ringsherum laufende - Taschenwände angeordnet, nämlich Längswände 42 in Axialrichtung und Querwände 43 in Umfangsrichtung. Die Taschenwände 42, 43 sind im Bereich von Ecken miteinander verbunden, bilden mithin einen geschlossenen, ringsherum laufenden Rahmen der Tasche 39. Die Taschenwände 42, 43 dienen als Abstützung an der Außenseite des Bodenteils 10 bzw. der Einheit 24 beim Verbinden des Rahmens 17 bzw. der Rahmenabschnitte 18, 19 mit den Boden-Seitenwänden 13, 14 im Bereich des Leimstreifens 20.

Jede Tasche 39 ist mit Werkzeugen versehen, die während der (taktweisen) Drehbewegung des Revolvers 25 die Bearbeitung von Bodenteil 10 und Rahmen 17 durchführen. Vorliegend sind innerhalb des Taschengehäuses 40 Druckorgane angeordnet, die vorzugsweise zeitgleich seitwärts ausgefahren werden und Druck auf die Innenseite der Einheiten 24 übertragen, also auf die Innenseite der Rahmenabschnitte 18, 19. Die Druckorgane sind jeweils langgestreckte Druckstücke 44, 45 gegenüber den Längswänden 42 und Querwänden 43 im Inneren der Tasche 39. Die zur Bearbeitung in eine Tasche 39 eingeführte Einheit 24 - mit radial außen liegender Bodenwand 12 - wird im Bereich der einander gegenüberliegenden Rahmenabschnitte 18, 19 durch die Druckstücke 44, 45 beaufschlagt. Diese werden demnach innerhalb der Einheit 24 liegend seitlich ausgefahren, wodurch Druckwände 46 (flächenförmigen) Druck auf die Rahmenabschnitte 18, 19 übertragen und diese an die zugeordneten Boden-Seitenwände 13, 14 drücken. Die Taschenwände 42, 43 bilden ein Gegendruckorgan an der Außenseite der Einheit 24, also an den Boden-Seitenwänden 13, 14. Die langgestreckten Druckstücke 44, 45 sind so angeordnet und ausgebildet - vorzugsweise als Hohlprofile -, dass der Anpressdruck über die nahezu volle Länge der Rahmenabschnitte 18, 19 übertragen wird.

Die Einheiten 24 aus Bodenteil 10 und Rahmen 17 werden von dem Hauptförderer 37 einer Übergabestation 47 zugeführt zur Übertragung der Einheiten 24 an den Revolver 25 durch Einführen in jeweils eine Tasche 39. Die Übergabestation 47 ist an der Unterseite des Revolvers 25 eingerichtet, sodass die Einheiten 24 jeweils durch Aufwärtsbewegung in eine nach unten gerichtete (offene) Tasche 39 eingeführt wird, insbesondere durch einen Hubschieber 48, der die Einheit 24 an der Unterseite, nämlich an der Bodenwand 12 erfasst. Die zusammenwirkenden Organe sind hinsichtlich der Relativstellung exakt aufeinander abgestimmt, also die jeweilige Tasche 39 auf die Stellung der Einheit 24 im Bereich der Übergabestation 47. Die Taschenwände - Längswände 42 und Querwände 43 - sind mit Einlaufschrägen 49 versehen.

Im Bereich der Übergabestation 47 bzw. bei der Übergabe der Einheiten 24 an den Revolver 25 werden formgebende Maßnahmen an den Einheiten 24 durchgeführt. Diese werden vorzugsweise mit einer besonderen Faltstellung des Bodenteils 10 zugeführt, nämlich mit schräggerichteten Boden-Seitenwänden 13, 14 (Fig. 6), die aufgrund der Stellung eine zentrierende Wirkung beim Einführen des Rahmens 17 haben. Während des Transports durch den Förderer 37 sind die Mitnehmer 38 mit vorspringenden Anschlägen bzw. Nasen an den freien Rändern der querliegenden (schräggerichteten) Seitenwände 13 abgestützt. Vorzugsweise sind auch die in Förderrichtung weisenden, seitlich liegenden Boden-Seitenwände 14 schräggerichtet. Vor der Einführung der Einheiten 24 in den Revolver 25 bzw. in eine Tasche 39 werden die Boden-Seitenwände 13, 14 in eine aufrechte Stellung gefaltet, insbesondere unter Anlage an der Außenseite der Rahmenabschnitte 18, 19.

Die (quergerichteten), durch die Mitnehmer 38 des Hauptförderers 37 erfassten Boden-Seitenwände 13 werden vorzugsweise unmittelbar im Bereich der Übergabestation 47, vorliegend während der Anordnung auf dem Hauptförderer 37, in eine aufrechte Stellung gefaltet. Dadurch kommen die Boden-Seitenwände 13 von den Mitnehmern 38 bzw. den Nasen 50 frei. Die Außenabmessungen der Einheit 24 sind dadurch so reduziert, dass diese von dem Hauptförderer abgehoben werden können (strichpunktierte Darstellung in Fig. 6).

Die Aufrichtung der Boden-Seitenwände 13 erfolgt durch ein gesondertes Faltaggregat im Bereich der Übergabestation 47, nämlich durch Seiten- bzw. Klappfalter 51. Zu beiden Seiten der Einheit 24, nämlich an in Transportrichtung vorn und rückseitig liegenden Boden-Seitenwänden 13, befindet sich jeweils ein - ortsfester - Klappfalter 51 mit einem Faltorgan - Faltblech 52 -, welches aus einer Ausgangsstellung unterhalb der Bewegungsbahn der Einheiten 24 durch (Schwenk-)Bewegung in eine aufrechte Stellung gelangt unter Mitnahme der Boden-Seitenwände 13 in eine aufrechte Stellung. Diese gelangen damit außerhalb des Wirkungsbereichs der Mitnehmer 38 mit Nase 50, sodass der Hubschieber 48 nun die Einheiten 24 aufwärts bewegen kann.

Das Faltblech 52 ist an einem Drehkörper 53 angebracht, der durch einen Schwenkhebel 54 unter Durchführung der Faltbewegung (Richtung der Pfeile) und danach zurück in eine Ausgangsstellung bewegt wird.

Die Schrägstellung der in Förderrichtung des Hauptförderers 37 weisenden Boden-Seitenwände 14 wird während des Transports der Einheiten aufgehoben, insbesondere durch seitliche Führungen, nämlich schienenartige, ortsfeste Seitenführungen 55 zu beiden Seiten der Bewegungsbahn. Die Seitenführungen 55 sind so ausgebildet und relativ zu den Einheiten 24 so angeordnet, dass während des Transports der Einheiten 24 die an den Seiten freiliegenden Boden-Seitenwände 14 in die aufrechte Stellung gefaltet werden.

Die Seitenführungen 55 erstrecken sich bis in den Bereich der Übergabestation 47 bzw. enden vorzugsweise im Bereich eines Führungsschachts 57. Dieser ist als ringsherum laufender Rahmen ausgebildet mit Seitenstegen 56 in Fortsetzung der Seitenführungen 55 und mit Querstegen 58. Der Führungsschacht 57 bildet eine durch die Seitenstege 56 und die Querstege 58 begrenzte Durchschuböffnung 59 durch die die Einheit 24 durch den Hubschieber 48 hindurchbewegt wird. Die aufgrund entsprechender Querschnittsform oberhalb der Bewegungsbahn der Einheiten 24 angeordneten Querstege 58 bilden Führungsorgane für die Einheiten 24 bei der Aufwärtsbewegung. Die Seitenstege 56 erstrecken sich über einen längeren Bereich und über die volle Höhe, sodass die seitlich liegenden Boden-Seitenwände 14 durchgehend, auch im Bereich der Übergabestation 47 geführt bzw. gestützt sind.

Beim Einführen der Einheit 24 in eine Tasche 39 werden innerhalb der Tasche 39 angeordnete Druckorgane, nämlich die Druckstücke 44, 45 in zurückgezogener Ausgangsstellung in der Tasche 39 bereitgehalten, derart, dass sich die Druckstücke 44, 45 in der Endstellung der Einheit 24 innerhalb derselben befinden, also an der Innenseite des Rahmens 17. Die Druckstücke 44, 45 werden sodann beaufschlag, derart, dass eine Seitwärtsbewegung stattfindet, mit der Folge, dass die Druckwände 46 unter Übertragung von (flächigem) Anpressdruck auf die Rahmenabschnitte 18, 19 einwirken. Durch die entsprechend positionierten Leimstellen - Leimstreifen 20 - erfolgt nun die dauerhafte Verbindung zwischen Rahmen 17 und Boden-Seitenwänden 13, 14. Diese sind bei diesem Vorgang an den Wänden der Tasche 39 abgestützt, nämlich an Längswand 42 und Querwand 43. Die exakte Stellung der Einheiten 24 innerhalb der Taschen 39 ist durch Anschläge 60 bestimmt, die an den Wänden der Taschen 39, insbesondere an den Längswänden 42 innenseitig als Vorsprung angebracht sind, derart, dass die Einheiten 24 mit freien Randkanten (des Rahmens 17) an den Anschlägen 60 Anlage erhalten.

Die Einheiten 24 verweilen in der Anpressstellung der Druckstücke 44, 45 während einer Weile - zum Abbinden des Leims -, vorzugsweise während einer (nahezu) vollständigen Drehung der mit einer Vielzahl von längs des Umfang angeordneten Taschen 39 bestückten Revolvers 25. Eine Abgabe- bzw. Abnahmestation 61 für die "fertigen" Einheiten 24 befindet sich benachbart zur Übergabestation 47 (Fig. 4).

Die Druckorgane bzw. Druckstücke 44, 45 werden vorliegend von einem vorzugsweise gemeinsamen Druckorgan beaufschlagt, hier in der Ausführung als (Pneumatik-)Zylinder 62. Jeder Tasche 39 ist ein entsprechendes Druckorgan - Zylinder 62 - zugeordnet. Eine Kolbenstange 63 wirkt über ein mechanisches Getriebe gleichzeitig auf alle Druckstücke 44, 45 ein. Diese sind zu diesem Zweck schwenkbar an einer gemeinsamen Halterung bzw. Tragplatte 64 gelagert, mithin schwenkbar. Bei dem vorliegenden Beispiel wird die schwenkbare Lagerung der Druckstücke 44, 45 durch ein Federblech 65 bewirkt, welches mit der Tragplatte 64 verbunden ist. Alternativ (bevorzugt) kann an dieser Stelle ein Gelenk gebildet sein.

Zur Betätigung der Druckstücke 44 ,45 dienen Hebel 66, die mit einem Ende gelenkig am Druckstück 44, 45 und mit dem anderen Ende ebenfalls gelenkig an einem Betätigungskopf 67 gelagert sind. Aufgrund der Abmessungen und Lagerungen befinden sich die Hebel 66 in einer Schrägstellung. Durch Abwärtsbewegung des Betätigungskopfes 67 verändert sich die Winkelstellung der Hebel 66 in Richtung zur Strecklage (Fig. 6, links). Dadurch wird der Anpressdruck auf die Druckstücke 44, 45 übertragen. Es sind vorliegend vier Hebel 66 vorgesehen, die jeweils mittig an den Druckstücken 44, 45 angreifen (Fig. 7) und an dem gemeinsamen, auf- und abbewegbaren Betätigungskopf 67 gelagert sind. Dieser ist an Führungen bzw. Führungsbolzen 68 auf- und abbewegbar. Der Betätigungskopf 67 ist mit dem (Pneumatik-)Zylinder 62 verbunden, wird demnach durch diesen auf- und abbewegt.

Der (Fixier-)Revolver 25 ist konstruktiv an die besonderen Aufgaben angepasst. Die Taschen 39 sind - vorzugsweise in mehreren parallelen Taschenkränzen - an einer Tragwand 69 des Revolvers 25 gelagert. Die Tragwand 69 ist als geschlossener Hohlkörper ausgebildet, mit polygonartiger Struktur unter Bildung von ebenen Wandabschnitten 70 unter Anpassung an die Abmessungen einer Tasche 39. Diese ist demnach mit dem Taschenboden 41 an einem Wandabschnitt 70 der Tragwand 69 angebracht, mit radial nach außen offenem Zugang.

Die Tragwand 69 bzw. jeder Wandabschnitt 70 ist mit mindestens einem Durchgang 71 versehen, und zwar für den Durchtritt bzw. die Lagerung des (Pneumatik-)Zylinders 62. Dieser ist vorzugsweise mit der Tasche 39 verbunden und tritt durch den Durchgang 71 hindurch in das Innere des durch die Tragwand 69 gebildeten Hohlraums.

Der im Wesentlichen durch die Tragwand 69 gebildete Hohlkörper des Revolvers 25 ist mit seitlichen Schultern drehbar auf Lagerringen 72 drehbar abgestützt. Ein radial außen liegender Bereich ist als gesonderter Hohlkörper 73 ausgebildet. Dieser bildet an der Außenseite die (polygonförmige) Tragwand 69. Innerhalb des ringsherum laufenden Hohlkörpers 73 befinden sich Installationsorgane, insbesondere (Pneumatik-)Leitungen 74 für die Versorgung der Zylinder 62. Vorzugsweise sind die nebeneinanderliegenden, jeweils einer Reihe von nebeneinanderliegenden Taschen 39 zugeordneten Zylinder 62 über eine gemeinsame Querleitung 75 versorgt. An diese schließt eine mit einer Druckquelle verbindende Hauptleitung 76 an.

Die jeweiligen Arbeitsstellungen des Revolvers 25, insbesondere die Stellung der Taschen 39 in der Übergabestation 47 einerseits und in der Abnahmestation 61 andererseits, ist durch vorzugsweise mechanische Sicherungen gewährleistet, insbesondere durch Eingriff von (ortsfesten) Klinken in Ausnehmungen. Vorliegend ist der Revolver 25 mit einem ringsherum laufenden Sperrkranz 77 versehen. Dieser ist als scheiben- bzw. ringförmiger Vorsprung als Teil des Revolvers 25 ausgebildet und vorzugsweise seitlich, also in Axialrichtung neben den Taschen 39 angeordnet. Der Sperrkranz 77 ist längs des Umfangs mit an der Außenseite offenen Sperrausnehmungen 78 versehen. Diese wirken zusammen mit einer Sperrklinke 79.

Eine erste Sperrklinke 79 ist der Übergabestation 47 zugeordnet und in Drehrichtung des Revolvers 25 der Übergabestation 47 nachfolgend angeordnet. Die Sperrklinke 79 ist als schwenkbarer Hebel ausgebildet, der durch ein Betätigungsgestänge 80 bewegt wird, nämlich alternativ in die Raststellung gemäß Fig. 4 oder in eine zurückgezogene Stellung, hier dargestellt anhand der Sperrklinke 79 im Anschluss an die Abnahmestation 61. Die Sperrklinke 79 stellt die exakte Ausrichtung der Tasche 39 hinsichtlich der Übernahme einer Einheit 24 sicher. Des Weiteren ist eine Sperrklinke 79 der Abnahmestation 61 bzw. dem Abholer 81 zugeordnet, um exakte Positionen während dieser Handhabung der Einheiten 24 zu gewährleisten.

Die Abnahmestation 61 ist im unteren Bereich des in vertikaler Ebene mit horizontaler Drehachse umlaufenden Revolvers 25 gebildet, und zwar vorliegend zwei Stationen vor der Übergabestation 47.

Der Abnahmestation 61 ist ein Abnahmeorgan bzw. ein Abholer 81 zugeordnet. Dieser erfasst die - fertige, ausgehärtete - Einheit 24 in der Tasche 39, zieht die Einheit 24 etwa in Radialrichtung von der Tasche 39 ab und übergibt sie vorzugsweise an einen Abförderer 82, der die Einheiten 24 in der beschriebenen Weise zur Komplettierung der Packung weiter transportiert.

Der Abholer 81 ist mit einem Haltekopf 83 versehen, der die Einheit 24 erfasst, vorliegend im Bereich der Bodenwand 12. Als Organe hierfür dienen Sauger 84 am Haltekopf 83, die mittels Unterdruck die Einheit 24 erfassen und von der Tasche 39 abheben.

Der Haltekopf 83 ist zwischen der Aufnahmestellung benachbart zur Tasche 39 in die Absetzposition auf einem Obergurt des Abförderers 82 hin- und herbewegbar. Zu diesem Zweck ist der Haltekopf 83 vorliegend an einem Schwenkhebel 85 gelagert, der den Haltekopf 83 zwischen den Funktionsstellungen hin- und herbewegt. Die den Saugern 84 zugeführte Saugluft wird abgeschaltet - Entlüftung der Sauger 84 -, wenn die Einheit 24 auf dem Abförderer 82 abgelegt ist (strichpunktierte Darstellung in Fig. 8). Durch weitere Abwärtsbewegung des Haltekopfes 83 kommt dieser vom Abförderer 82 frei, sodass die auf dem Abförderer 82 abgelegte Einheit 24 abtransportiert werden kann. Der Abholer 81 kehrt in die Ausgangsstellung zur Übernahme einer nachfolgenden Einheit 24 zurück. Die Übernahme einer Einheit 24 durch den Haltekopf 83 ist mit der Stellung der Druckstücke 44, 45 in der Tasche 39 abgestimmt, derart, dass die Einheit 24 frei kommt, wenn diese durch den Haltekopf 83 erfasst ist.

**Bezugszeichenliste:**

| | | | |
|---|---|---|---|
| 10 | Bodenteil | 50 | Nase |
| 11 | Deckelteil | 51 | Klappfalter |
| 12 | Bodenwand | 52 | Faltblech |
| 13 | Boden-Seitenwand | 53 | Drehkörper |
| 14 | Boden-Seitenwand | 54 | Schwenkhebel |
| 15 | Deckelwand | 55 | Seitenführung |
| 16 | Deckel-Seitenwand | 56 | Seitensteg |
| 17 | Rahmen | 57 | Führungsschacht |
| 18 | Rahmenabschnitt | 58 | Quersteg |
| 19 | Rahmenabschnitt | 59 | Öffnung |
| 20 | Leimstreifen | 60 | Anschlag |
| 21 | Lasche | 61 | Abnahmestation |
| 22 | Außeneinschlag | 62 | Pneumatikzylinder |
| 23 | Vereinigungsstation | 63 | Kolbenstange |
| 24 | Einheit | 64 | Tragplatte |
| 25 | Revolver | 65 | Federblech |
| 26 | Deckelstation | 66 | Hebel |
| 27 | Umhüllungsaggregat | 67 | Betätigungskopf |
| 28 | Übertragungswalze | 68 | Führungsbolzen |
| 29 | Zuschnittmagazin | 69 | Tragwand |
| 30 | Vereinzelungsorgan | 70 | Wandabschnitt |
| 31 | Leimaggregat | 71 | Durchgang |
| 32 | Faltstation | 72 | Lagerring |
| 33 | Trockenrevolver | 73 | Hohlkörper |
| 34 | Packungsbahn | 74 | Pneumatik-Leitung |
| 35 | Bodenaggregat | 75 | Querleitung |
| 36 | Rahmenaggregat | 76 | Hauptleitung |
| 37 | Hauptförderer | 77 | Sperrkranz |
| 38 | Mitnehmer | 78 | Sperrausnehmung |
| 39 | Tasche | 79 | Sperrklinke |
| 40 | Taschengehäuse | 80 | Betätigungsgestänge |
| 41 | Taschenboden | 81 | Abholer |
| 42 | Längswand | 82 | Abförderer |
| 43 | Querwand | 83 | Haltekopf |
| 44 | Druckstück | 84 | Sauger |
| 45 | Druckstück | 85 | Schwenkhebel |
| 46 | Druckwand | | |
| 47 | Übergabestation | | |
| 48 | Hubschieber | | |
| 49 | Einlaufschräge | | |

## Patentansprüche

1. Verfahren zum Herstellen von Packungen des Typs Kappenschachtel mit einem Bodenteil (10), einem Deckelteil (11) und einem im Bodenteil (10) angeordneten und fixierten, ringsherum laufenden geschlossenen Rahmen (17), der bei geschlossener Packung teilweise vom Deckelteil (11) umfasst ist, wobei der flach zusammengefaltete, geschlossene Rahmen (17) einer Einschub- bzw. Vereinigungsstation (23) zugeführt wird zum Aufrichten des Rahmens (17) und zum Einführen in ein bereitgehaltenes Bodenteil (10), wobei der aufgerichtete, insbesondere rechteckige oder quadratische Rahmen (17) in das gesondert vorbereitete Bodenteil (10) eingesetzt bzw. auf eine Bodenwand (12) desselben aufgesetzt wird, und wobei die Einheit (24) aus Bodenteil (10) und Rahmen (17) sodann in eine Halterung eingeführt wird, vorzugsweise durch Aufwärtsbewegung in eine nach unten offene Tasche (39) eines Endlosförderers, insbesondere Revolvers (25), wobei die Boden-Seitenwände (13, 14) in der Tasche (39) durch Taschenwände (42, 43) in der aufrechten Position gestützt werden, **dadurch gekennzeichnet, dass** innerhalb der Tasche (39) angeordnete, seitwärts bewegbare Druckorgane bzw. Druckstücke (44, 45) gegen Innenflächen des Rahmens (17) bzw. der Rahmenabschnitte (18, 19) wirken, derart, dass diese durch den seitwärts gerichteten Druck mit den zugeordneten Boden-Seitenwänden (13, 14) verbunden werden, insbesondere aufgrund eines Leimstreifens (20) an der Außenseite des Rahmens (17).

2. Verfahren nach Anspruch 1, **gekennzeichnet durch** folgende Merkmale:
a) Boden-Seitenwände (13, 14) des Bodenteils (10) sind beim Einsetzen des Rahmens (17) in einer Schrägstellung angeordnet,
b) nach Absetzen des Rahmens (17) auf einer Bodenwand (12) des Bodenteils (10) werden die Boden-Seitenwände (13, 14) aufgerichtet in eine Vertikalstellung, insbesondere unter Anlage an der Außenseite des Rahmens (17) bzw. von Rahmenabschnitten (18, 19) desselben,
c) danach wird innerhalb des Rahmens (17) durch seitwärts gerichteten Druck auf die Rahmenabschnitte (18, 19) die Verbindung mit den Boden-Seitenwänden (13, 14) hergestellt, vorzugsweise über einen an der Außenseite des Rahmens (17) angeordneten Leimstreifen (20).

3. Verfahren nach Anspruch 1 oder 2, **gekennzeichnet durch** folgende Merkmale:
a) die schräg gerichteten Boden-Seitenwände (13, 14) des Bodenteils (10) werden vor Einführung in die Tasche (39) des Endlosförderers in die aufrechte Position gefaltet,
b) mindestens die quer zur Förderrichtung eines Hauptförderers (37) weisenden und vorzugsweise durch Mitnehmer (38) des Hauptförderers (37) fixierten Boden-Seitenwände (13) werden vorzugsweise während der Bereitstellung durch den Hauptförderer (37) in einer Übergabestation (47) durch gesonderte Faltorgane in die aufrechte Position bewegt, insbesondere durch schwenkbare Klappfalter (51).

4. Verfahren nach Anspruch 1 oder einem der weiteren vorhergehenden Ansprüche, **dadurch gekennzeichnet, dass** seitliche, in Förderrichtung eines Hauptförderers (37) verlaufende Boden-Seitenlappen (14) durch vorzugsweise ortsfeste Formstücke zu beiden Seiten der Bewegungsbahn der Einheiten (24) in eine aufrechte Stellung gefaltet werden, vorzugsweise durch Seitenführungen (55).

5. Verfahren nach Anspruch 1 oder einem der weiteren vorhergehenden Ansprüche, **dadurch gekennzeichnet, dass** die vorzugsweise im Bereich der Übergabestation (47) in die Druckposition gebrachten Druckorgane bzw. Druckstücke (44, 45) mindestens während einer Teil-Umdrehung des Endlosförderers in der Druckposition gehalten werden, vorzugsweise bis zu einer Abnahmestation (61), in der die fertige Einheit (24) von der Tasche (39) abgenommen wird.

6. Vorrichtung zum Herstellen von Packungen des Typs Kappenschachtel mit einem Bodenteil (10), einem Deckelteil (11) und einem im Bodenteil (10) angeordneten, im Bereich von Boden-Seitenwänden (13, 14) mit diesem verbundenen, ringsherum geschlossenen Rahmen (17), der bei geschlossener Packung teilweise vom Deckelteil (11) umfasst ist, wobei der Rahmen (17) in flach zusammengefalteter Stellung einer Einschub- bzw. Vereinigungsstation (23) zuführbar ist zum Aufrichten des Rahmens (17) und zum Einführen desselben in ein bereitgehaltenes Bodenteil (10), wobei die Vorrichtung einen Endlosförderer, insbesondere Revolver (25), aufweist, der mit einer Mehrzahl von aufeinanderfolgend angeordneten Taschen (39) zur Aufnahme von jeweils einer Einheit (24) aus Bodenteil (10) und Rahmen (17) versehen ist, **gekennzeichnet durch** folgende Merkmale:
a) innerhalb der Tasche (39) sind Druckorgane bzw. Druckstücke (44, 45) derart angeordnet, dass sich die Druckorgane bzw. Druckstücke (44, 45) im Inneren des Rahmens (17) einer aufgenommen Einheit (24) befinden,
b) zum Herstellen einer Verbindung zwischen Rahmen (17) einerseits und Boden-Seitenwände (13, 14) andererseits sind die Druckorgane bzw. Druckstücke (44, 45) vorzugsweise gleichzeitig zur Übertragung von Druck auf die Innenseite des Rahmens (17) bzw. von Rahmenabschnitten (18, 19) bewegbar.

7. Vorrichtung nach Anspruch 6, **gekennzeichnet durch** folgende Merkmale:
a) mehrere, vorzugsweise drei Reihen bzw. Kränze von aufeinanderfolgenden Taschen (39) sind am Endlosfördererangebracht,
b) die Taschen (39), vorzugsweise drei nebeneinanderliegende Taschen (39), sind aufeinanderfolgend durch taktweise Drehung des Endlosförderers einer Übergabestation (47) zuführbar, vorzugsweise mit nach unten gerichteten offenen Taschen (39) und nach vorzugsweise mindestens einer Teilumdrehung des Endlosförderers einer Abnahmestation zur Übernahme der Einheiten (24) zuführbar.

8. Vorrichtung nach Anspruch 7, **gekennzeichnet durch** folgende Merkmale:
a) die Einheiten (24) aus Bodenteil (10) und Rahmen (17) sind durch einen Hauptförderer (37) in queraxialer Richtung der Übergabestation (47) des Endlosförderers zuführbar,
b) die schräg gerichteten Boden-Seitenwände (13, 14) sind im Bereich des Hauptförderers (37, 38) in die aufrechte Stellung bewegbar, vorzugsweise durch feststehende, langgestreckte Seitenführungen (55) für die Aufrichtung der seitwärts bzw. in Förderrichtung weisenden Boden-Seitenwände (14) und durch gesonderte Klappfalter (51) für die quergerichteten Boden-Seitenwände (13).

9. Vorrichtung nach Anspruch 7 oder 8, **gekennzeichnet durch** einen Hubschieber (48) im Bereich der Übergabestation (47) zum Abheben der Einheit (24) vom Hauptförderer (37) durch Aufwärtsbewegung und zum Einführen in eine nach unten offene Tasche (39) des Endlosförderers.

10. Vorrichtung nach Anspruch 7 oder einem der weiteren vorhergehenden Ansprüche, **gekennzeichnet durch** ein Führungsorgan, insbesondere durch einen mundstückartig ausgebildeten, vorzugsweise ringsherum geschlossenen Führungsschacht (57) im Bereich der Übergabestation (47) und oberhalb des Hauptförderers (37), wobei die vom Hauptförderer (37) abgehobene Einheit (24) vor dem Eintritt in eine Tasche (39) durch den Führungsschacht (57) hindurchförderbar ist.

11. Vorrichtung nach Anspruch 6 oder einem der weiteren vorhergehenden Ansprüche, **dadurch gekennzeichnet, dass** die Druckorgane oder Druckstücke (44, 45) insbesondere in der Ausführung als Hohlprofil mit seitlicher, flächiger Druckwand (46) im Bereich der Rahmenabschnitte (18, 19) durch ein mechanisches Druckgetriebe, insbesondere durch nach Art eines Kniegelenks angeordnete und betätigbare Hebel (66) seitwärts verschiebbar sind unter Übertragung von Druck auf die Rahmenabschnitte (18, 19), wobei vorzugsweise vier Hebel (66) mit einem Ende gelenkig an einem Betätigungskopf (67) gelagert sind und wobei durch Übertragung von Druck auf den Betätigungskopf (67), insbesondere durch einen Zylinder (62), die Hebel (66) in eine Spreiz- bzw. Strecklage bewegbar sind unter seitwärts gerichteter Bewegung der Druckstücke (44, 45).

12. Vorrichtung nach Anspruch 6 oder einem der weiteren vorhergehenden Ansprüche, **dadurch gekennzeichnet, dass** die Druckorgane oder Druckstücke (44, 45) schwenkbar mit einer gemeinsamen Tragplatte (64) verbunden sind und über den Betätigungskopf (67) gleichzeitig in die Druckstellung oder in die Entlastungsstellung bewegbar bzw, schwenkbar sind.

13. Vorrichtung nach Anspruch 6 oder einem der weiteren vorhergehenden Ansprüche, **gekennzeichnet durch** folgende Merkmale:
a) ein Abholer (81) mit Haltekopf (83) zum Erfassen einer Einheit (24) dient zur Abnahme einer Einheit (24) aus einer Tasche (39) in einer Abnahmestation (61),
b) der Haltekopf (83) dient zum Erfassen der Einheit (24) im Bereich der Bodenwand (12), vorzugsweise mittels Sauger (84) aufgrund von Unterdruck,
c) die Einheiten (24) sind von dem Abholer (81) auf einem Abförderer (82) absetzbar.

14. Vorrichtung nach Anspruch 7 oder einem der weiteren vorhergehenden Ansprüche, **dadurch gekennzeichnet, dass** der Endlosförderer während des Stillstands hinsichtlich der exakten Ausrichtung der Taschen (39) auf die Übergabestation (47) und/oder auf die Abnahmestation (61) durch mechanische Justierorgane gesichert ist, insbesondere durch einen mit dem Endlosförderer verbundenen Sperrkranz (77) mit Sperrausnehmungen (78) zum Eintritt einer Sperrklinke (79) während des Stillstands des Endlosförderers.

## Claims

1. Method for producing packs of the hinge-lid type having a bottom part (10), a lid part (11) and a closed frame (17) which is arranged and fixed in the bottom part (10), extends all around and is included in part by the lid part (11) when the pack is closed, wherein the flatly folded, closed frame (17) is fed to an inserting or combining station (23) for setting the frame (17) upright and for inserting it into a bottom part (10) which is held ready, wherein the set-upright, in particular rectangular or square frame (17) is inserted in the separately prepared bottom part (10) or onto a bottom wall (12) of the same, and wherein the unit (24) produced from bottom part (10) and frame (17) is then inserted into a holder, preferably as a result of an upward movement into a downwardly open pocket (39) of an endless conveyor, in particular of a turret (25), wherein the bottom side walls (13, 14) are supported in the upright position in the pocket (39) by pocket walls (42, 43), **characterized in that** sideways moveable pressure members or pressure pieces (44, 45) disposed inside the pocket (39) act against inner surfaces of the frame (17) or of the frame portions (18, 19) in such a manner that said inner surfaces of the frame or of the frame portions are connected to the assigned bottom side walls (13, 14) as a result of the sideways-directed pressure, in particular on account of a glue strip (20) on the outside of the frame (17),

2. Method according to Claim 1, **characterized by** the following features:
a) when the frame (17) is inserted, bottom side walls (13, 14) of the bottom part (10) are arranged in an angular position,
b) once the frame (17) has been deposited on a bottom wall (12) of the bottom part (10), the bottom side walls (13, 14) are set upright into a vertical position, in particular abutting against the outside of the frame (17) or of the frame portions (18, 19) of the same,
c) the connection to the bottom side walls (13, 14) is then produced inside the frame (17) as a result of sideways-directed pressure onto the frame portions (18, 19), preferably by means of a glue strip (20) arranged on the outside of the frame (17).

3. Method according to Claim 1 or 2, **characterized by** the following features:
a) the angularly directed bottom side walls (13, 14) of the bottom part (10) are folded into the upright position prior to insertion into the pocket (39) of the endless conveyor,
b) at least the bottom side walls (13), which point transversely to the conveying direction of a main conveyor (37) and are preferably fixed by entrainment means (38) of the main conveyor (37), are preferably moved into the upright position by separate folding members, in particular by pivotable hinged folders (51), when being delivered by the main conveyor (37) in a transfer station (47).

4. Method according to Claim 1 or to one of the further preceding claims, **characterized in that** lateral bottom side tabs (14), which extend in the conveying direction of a main conveyor (37), are folded into an upright position by preferably stationary shaped parts on both sides of the path of movement of the units (24), preferably by lateral guides (55).

5. Method according to Claim 1 or to one of the further preceding claims, **characterized in that** the pressure members or pressure pieces (44, 45), moved into the pressure position preferably in the region of the transfer station (47), are held in the pressure position at least during a part revolution of the endless conveyor, preferably up to a removal station (61), in which the finished unit (24) is removed from the pocket (39).

6. Device for producing packs of the hinge-lid type having a bottom part (10), a lid part (11) and a frame (17) which is arranged in the bottom part (10), is connected to said bottom part in the region of bottom side walls (13, 14), is closed all around and is included in part by the lid part (11) when the pack is closed, wherein the frame (17) is feedable to an inserting or combining station (23) in a flatly folded position for setting the frame (17) upright and for inserting the same into a bottom part (10) which is held ready, wherein the device has an endless conveyor, in particular a turret (25), which is provided with a plurality of consecutively arranged pockets (39), each for receiving one unit (24) produced from bottom part (10) and frame (17), **characterized by** the following features:
a) pressure members or pressure pieces (44, 45) are arranged inside the pocket (39) such that the pressure members or pressure pieces (44, 45) are located in the interior of the frame (17) of a received unit (24),
b) for producing a connection between frame (17) on the one side and bottom side wails (13, 14) on the other side, the pressure organs or pressure pieces (44, 45) are movable preferably at the same time for transmitting pressure onto the inside of the frame (17) or of frame portions (18, 19).

7. Device according to Claim 6, **characterized by** the following features:
a) multiple, preferably three rows or rings of consecutive pockets (39) are mounted on the endless conveyor,
b) the pockets (39), preferably three pockets (39) located side by side, can be fed one after another to a transfer station (47) as a result of cyclical rotation of the endless conveyor, preferably can be fed to a removal station for the takeover of the units (24) with downwardly directed open pockets (39) and after preferably at least a part-revolution of the endless conveyor.

8. Device according to Claim 7, **characterized by** the following features:
a) the units (24) produced from bottom part (10) and frame (17) are feedable by a main conveyor (37) to the transfer station (47) of the endless conveyor in the cross-axial direction,
b) the angularly directed bottom side walls (13, 14) are movable into the upright position in the region of the main conveyor (37, 38), preferably by means of fixed, elongated lateral guides (55) for setting upright the bottom side walls (14) which point sideways or in the conveying direction and by means of separate folding hinged folders (51) for the transversely-directed bottom side walls (13).

9. Device according to Claim 7 or 8, **characterized by** a lifting slide (48) in the region of the transfer station (47) for lifting the unit (24) from the main conveyor (37) as a result of an upward movement and for inserting it into a downwardly open pocket (39) of the endless conveyor.

10. Device according to Claim 7 or to one of the further preceding claims, **characterized by** a guide member, in particular by a guide duct (57), which is realized in a mouthpiece-like manner and is preferably closed all around, in the region of the transfer station (47) and above the main conveyor (37), wherein the unit (24) lifted by the main conveyor (37) is conveyable through the guide duct (57) prior to insertion into a pocket (39).

11. Device according to Claim 6 or to one of the further preceding claims, **characterized in that** the pressure organs or pressure pieces (44, 45), in particular in the realization as hollow profiles with a lateral, planar pressure wall (46), are displaceable sideways in the region of the frame portions (18, 19) as a result of mechanical pressure gearing, in particular as a result of a lever (66) which is arranged and actuatable in the manner of a toggle joint, transmitting pressure to the frame portions (18, 19), wherein preferably four levers (66) are mounted in a pivotable manner on an actuating head (67) by way of one end, and wherein as a result of transmitting pressure onto the actuating head (67), in particular by means of a cylinder (62), the levers (66) are movable into an expanding or stretching position with the pressure pieces (44, 45) moving in a sideways-directed manner.

12. Device according to Claim 6 or to one of the further preceding claims, **characterized in that** the pressure organs or pressure pieces (44, 45) are connected so as to be pivotable to a common support plate (64) and are movable or pivotable at the same time into the pressure position or into the release position by means of the actuating head (67).

13. Device according to Claim 6 or to one of the further preceding claims, **characterized by** the following features:
a) a pick-up means (81) with a holding head (83) for engaging a unit (24) serves for removing a unit (24) out of a pocket (39) in a removal station (61),
b) the holding head (83) serves for engaging the unit (24) in the region of the bottom wall (12), preferably by means of suction cups (84) as a result of negative pressure,
c) the units (24) are depositable on a removal conveyor (82) by the pick-up means (81).

14. Device according to Claim 7 or to one of the further preceding claims, **characterized in that** the endless conveyor is secured during standstill, with regard to the precise alignment of the pockets (39) with the transfer station (47) and/or with the removal station (61), by means of mechanical adjusting members, in particular by a locking ring (77) which is connected to the endless conveyor and has locking recesses (78) for the insertion of a locking pawl (79) when the endless conveyor is at a standstill.

## Revendications

1. Procédé de fabrication de paquets du type boîte pliante, comprenant une partie de fond (10), une partie de couvercle (11) et un cadre (17) fermé s'étendant sur le pourtour, disposé et fixé dans la partie de fond (10), qui est en partie entouré par la partie de couvercle (11) lorsque le paquet est fermé, le cadre fermé (17), replié à plat, étant acheminé à un poste d'introduction ou d'assemblage (23) pour redresser le cadre (17) et pour l'introduire dans une partie de fond (10) maintenue prête, le cadre redressé (17), notamment rectangulaire ou quadratique, étant inséré dans la partie de fond (10) préparée séparément ou étant posé sur une paroi de fond (12) de celle-ci, et l'unité (24) constituée de la partie de fond (10) et du cadre (17) étant ensuite introduite dans une fixation, de préférence par déplacement vers le haut dans une cavité (39) ouverte vers le bas d'un transporteur sans fin, en particulier d'une tourelle (25), les parois latérales du fond (13, 14) étant supportées dans la position redressée dans la cavité (39) par des parois de cavité (42, 43), **caractérisé en ce que** des organes de pression ou des pièces de pression (44, 45) déplaçables ou des pièces de pression (44, 45) déplaçables latéralement, disposés à l'intérieur de la cavité (39), agissent contre des surfaces internes du cadre (17) ou des parties de cadre (18, 19) de telle sorte que celles-ci soient assemblées aux parois latérales de fond associées (13, 14) par la pression orientée latéralement, en particulier à l'aide d'un ruban de colle (20) au niveau du côté extérieur du cadre (17).

2. Procédé selon la revendication 1, **caractérisé par** les caractéristiques suivantes :
a) les parois latérales de fond (13, 14) de la partie de fond (10) sont disposées dans une position oblique lors de l'insertion du cadre (17),
b) après la dépose du cadre (17) sur une paroi de fond (12) de la partie de fond (10), les parois latérales de fond (13, 14) sont redressées dans une position verticale, en particulier en appui contre le côté extérieur du cadre (17) ou de parties de cadre (18, 19),
c) ensuite, l'assemblage aux parois latérales de fond (13, 14) est réalisé à l'intérieur du cadre (17) par une pression orientée latéralement sur les parties de cadre (18, 19), de préférence par le biais d'un ruban de colle (20) disposé au niveau du côté extérieur du cadre (17).

3. Procédé selon la revendication 1 ou 2, **caractérisé par** les caractéristiques suivantes :
a) les parois latérales de fond (13, 14), orientées obliquement, de la partie de fond (10) sont pliées dans la position redressée avant l'introduction dans la cavité (39) du transporteur sans fin,
b) au moins les parois latérales de fond (13) tournées transversalement à la direction de transport d'un transporteur principal (37) et de préférence fixées par des dispositifs d'entraînement (38) du transporteur principal (37) sont de préférence déplacées pendant la préparation par le transporteur principal (37) dans un poste de transfert (47) dans la position redressée par des organes de pliage séparés, en particulier par des éléments pivotants de pliage par rabattement (51).

4. Procédé selon la revendication 1 ou selon l'une des autres revendications précédentes, **caractérisé en ce que** des volets latéraux de fond (14) s'étendant dans la direction de transport d'un transporteur principal (37) sont pliés dans une position redressée par des pièces de formage de préférence fixes des deux côtés de la voie de déplacement des unités (24), de préférence par des guides latéraux (55).

5. Procédé selon la revendication 1 ou selon l'une des autres revendications précédentes, **caractérisé en ce que** les organes de pression ou les pièces de pression (44, 45) amenés dans la position de pression de préférence dans la région du poste de transfert (47) au moins pendant une rotation partielle du transporteur sans fin sont maintenus dans la position de pression, de préférence jusqu'à un poste d'enlèvement (61) dans lequel l'unité finie (24) est enlevée de la cavité (39).

6. Dispositif de fabrication de paquets du type boîte pliante comprenant une partie de fond (10), une partie de couvercle (11) et un cadre (17) fermé sur le pourtour, disposé dans la partie de fond (10), assemblé à celle-ci dans la région de parois latérales de fond (13, 14), qui, lorsque le paquet est fermé, est en partie entouré par la partie de couvercle (11), le cadre (17), dans la position repliée à plat, pouvant être acheminé à un poste d'insertion ou d'assemblage (23) pour redresser le cadre (17) et pour l'introduire dans une partie de fond (10) maintenue prête, le dispositif présentant un transporteur sans fin, en particulier une tourelle (25), qui est pourvue d'une pluralité de cavités (39) disposées les unes derrière les autres pour recevoir à chaque fois une unité (24) constituée de la partie de fond (10) et du cadre (17), **caractérisé par** les caractéristiques suivantes :
a) à l'intérieur de la cavité (39) sont disposés des organes de pression ou des pièces de pression (44, 45) de telle sorte que les organes de pression ou les pièces de pression (44, 45) se trouvent à l'intérieur du cadre (17) d'une unité reçue (24),
b) pour réaliser un assemblage entre le cadre (17) d'une part et les parois latérales de fond (13, 14) d'autre part, les organes de pression ou les pièces de pression (44, 45) peuvent être déplacés de préférence simultanément pour le transfert de pression au côté intérieur du cadre (17) ou de parties de cadre (18, 19).

7. Dispositif selon la revendication 6, **caractérisé par** les caractéristiques suivantes :
a) plusieurs, de préférence trois, rangées ou couronnes de cavités (39) successives sont montées sur le transporteur sans fin,
b) les cavités (39), de préférence trois cavités (39) juxtaposées, peuvent être acheminées les unes après les autres par rotation cadencée du transporteur sans fin, jusqu'à un poste de transfert (47), de préférence avec des cavités ouvertes (39) orientées vers le bas et de préférence peuvent être acheminées après au moins une rotation partielle du transporteur sans fin jusqu'à un poste d'enlèvement pour reprendre les unités (24).

8. Dispositif selon la revendication 7, **caractérisé par** les caractéristiques suivantes :
a) les unités (24) constituées de la partie de fond (10) et du cadre (17) peuvent être acheminées par un transporteur principal (37) dans la direction axiale transversale jusqu'au poste de transfert (47) du transporteur sans fin,
b) les parois latérales de fond orientées obliquement (13, 14) peuvent être déplacées dans la région du transporteur principal (37, 38) dans la position redressée, de préférence par des guides latéraux fixes, allongés (55), pour redresser les parois latérales de fond (14) orientées latéralement ou dans la direction de transport, et par des éléments de pliage par rabattement (51) séparés pour les parois latérales de fond orientées transversalement (13).

9. Dispositif selon la revendication 7 ou 8, **caractérisé par** un coulisseau de levage (48) dans la région du poste de transfert (47) pour soulever l'unité (24) depuis le transporteur principal (37) par déplacement vers le haut et pour l'introduire dans une cavité (39) ouverte vers le bas du transporteur sans fin.

10. Dispositif selon la revendication 7 ou selon l'une quelconque des autres revendications précédentes, **caractérisé par** un organe de guidage, en particulier par un conduit de guidage (57) réalisé en forme d'embout, de préférence fermé sur le pourtour, dans la région du poste de transfert (47) et au-dessus du transporteur principal (37), l'unité (24) soulevée du transporteur principal (37) pouvant être transportée avant son entrée dans une cavité (39) à travers le conduit de guidage (57).

11. Dispositif selon la revendication 6 ou selon l'une quelconque des autres revendications précédentes, **caractérisé en ce que** les organes de pression ou les pièces de pression (44, 45), en particulier dans une réalisation sous forme de profilé creux avec une paroi de pression latérale plate (46) dans la région des parties de cadre (18, 19), peuvent être déplacés latéralement par un mécanisme de pression mécanique, en particulier par des leviers (66) disposés et commandables à la manière d'une genouillère, avec transmission de pression aux parties de cadre (18, 19), quatre leviers (66) étant de préférence supportés par une extrémité de manière articulée au niveau d'une tête d'actionnement (67) et avec transfert de pression à la tête d'actionnement (67), en particulier par un cylindre (62), les leviers (66) pouvant être déplacés dans une position d'écartement ou une position d'étirement avec un déplacement des pièces de pression (44, 45) orienté latéralement.

12. Dispositif selon la revendication 6 ou selon l'une quelconque des autres revendications précédentes, **caractérisé en ce que** les organes de pression ou les pièces de pression (44, 45) sont raccordés de manière pivotante à une plaque de support commune (64) et peuvent être déplacés ou pivotés simultanément par la tête d'actionnement (67) dans la position de pression ou dans la position de détente de pression.

13. Dispositif selon la revendication 6 ou selon l'une quelconque des autres revendications précédentes, **caractérisé par** les caractéristiques suivantes :
a) un collecteur (81) avec une tête de retenue (83) pour saisir unité (24) sert à enlever une unité (24) d'une cavité (39) dans un poste d'enlèvement (61),
b) la tête de retenue (83) sert à saisir l'unité (24) dans la région de la paroi de fond (12), de préférence au moyen de ventouses (84) par effet d'aspiration,
c) les unités (24) peuvent être déposées par le collecteur (81) sur un transporteur d'évacuation (82).

14. Dispositif selon la revendication 7 ou selon l'une quelconque des autres revendications précédentes, **caractérisé en ce qu'**à l'arrêt, le transporteur sans fin, pour orienter exactement les cavités (39) sur le poste de transfert (47) et/ou sur le poste d'enlèvement (61), peut être fixé par les organes d'ajustement mécaniques, en particulier par une couronne de verrouillage (77) connectée au transporteur sans fin, avec des évidements de verrouillage (78) pour l'introduction d'un cliquet d'arrêt (79) pendant l'arrêt du transporteur sans fin.
